# EUROPÄISCHE PATENTSCHRIFT

(11) **EP 4 264 037 B1**
(45) Veröffentlichungstag und Bekanntmachung des Hinweises auf die Patenterteilung: **06.08.2025**
(21) Anmeldenummer: 21838993.0
(22) Anmeldetag: 07.12.2021
(51) Int. Cl.: F02P 3/055, F02P 11/00

(54) **ZÜNDEINRICHTUNG FÜR EINE BRENNKRAFTMASCHINE**
IGNITION DEVICE FOR AN INTERNAL COMBUSTION ENGINE
DISPOSITIF D'ALLUMAGE POUR MOTEUR À COMBUSTION INTERNE

(30) Priorität: 16.12.2020 DE 102020215994
(43) Veröffentlichungstag der Anmeldung: 25.10.2023
(73) Patentinhaber: Robert Bosch GmbH, 70442 Stuttgart (DE)
(72) Erfinder: SKOWRONEK, Tim, 87547 Missen-Wilhams (DE); SENFTLEBEN, Hartwig, 87561 Oberstdorf - Tiefenbach (DE); FISCHER, Bernd, 87480 Weitnau (DE)
(86) Internationale Anmeldenummer: PCT/EP2021/084503
(87) Internationale Veröffentlichungsnummer: WO 2022/128603

(56) Entgegenhaltungen:
- US-A- 6 116 226
- US-B2- 7 418 956

## Beschreibung

### Stand der Technik

Die Erfindung geht aus von einer Zündeinrichtung für eine Brennkraftmaschine nach der Gattung des Hauptanspruchs.

Es ist schon eine Zündeinrichtung für eine Brennkraftmaschine aus der DE102013202016 A1 bekannt, mit einem Primärkreis und einem Sekundärkreis, wobei der Primärkreis eine Primärspule aufweist und wobei der Sekundärkreis eine mit der Primärspule induktiv gekoppelte Sekundärspule, eine Diode zur Einschaltfunkenunterdrückung und einen Hochspannungsanschluss zum Anschließen an eine Zündkerze umfasst. Weitere Zündeinrichtungen finden sich in den Publikationen US 6 116 226 A oder US 7 418 956 B2 beschrieben.

Nach jeder Zündung kann im Sekundärkreis der Zündeinrichtung eine Restenergie in Form einer Restspannung verbleiben, die im ungünstigen Fall zu einer ungewünschten Zündung führt und infolge dessen Beschädigungen im Ansaugtrakt der Brennkraftmaschine, beispielsweise an der Drosselklappe und/oder an dem Saugrohr, verursachen kann.

### Vorteile der Erfindung

Die erfindungsgemäße Zündeinrichtung mit den kennzeichnenden Merkmalen des Hauptanspruchs hat demgegenüber den Vorteil, dass eine ungewünschte Zündung ausgeschlossen oder zumindest vermieden wird, indem elektrisch parallel zu der Diode des Sekundärkreises ein Parallelpfad ausgebildet ist. In dem Parallelpfad kann gemäß einer ersten Variante ein ohmscher Lastwiderstand oder gemäß einer zweiten Variante ein elektrischer Schalter angeordnet sein. Mittels dem Parallelpfad ist Restenergie, insbesondere Restspannung, die nach einer Entladung der Zündeinrichtung im Sekundärkreis verbleibt, auslöschbar, insbesondere indem die Restenergie im Sekundärkreis unter Umgehung der Diode an der Diode vorbeileitbar ist.

Durch die in den Unteransprüchen aufgeführten Maßnahmen sind vorteilhafte Weiterbildungen und Verbesserungen der im Hauptanspruch angegebenen Zündeinrichtung möglich.

Erfindungsgemäß ist es, dass der ohmsche Lastwiderstand des Parallelpfades gemäß dem ersten Ausführungsbeispiel einen elektrischen Widerstand aufweist, der größer als 1 MOhm ist und/oder der insbesondere im Bereich zwischen 10MOhm und 100 MOhm.

Auf diese Weise wird einerseits im Parallelpfad eine zu jedem Zeitpunkt elektrisch durchleitende Verbindung für die Restenergie bereitgestellt und andererseits die einschaltfunkenunterdrückende Wirkung der Diode nur geringfügig geschwächt, so dass gewährleistet ist, dass keine Einschaltfunken beim Einschalten des Primärstroms im Primärkreis erzeugt werden.

Weiterhin vorteilhaft ist, wenn der ohmsche Lastwiderstand des Parallelpfades gemäß dem ersten Ausführungsbeispiel ein bedrahteter Widerstand, ein SMD-Widerstand oder ein Leiterwiderstand ist. Falls die Diode auf einer Leiterplatine, beispielsweise als SMD-Bauteil, ausgeführt ist, wäre ein als SMD-Widerstand ausgebildeter Lastwiderstand vorteilhaft. Falls die Diode ein bedrahtetes Bauteil ist, wäre ein bedrahteter Lastwiderstand oder ein als Leiterwiderstand ausgeführter Lastwiderstand vorteilhaft.

Sehr vorteilhaft ist es, wenn der Leiterwiderstand ein elektrisch leitfähiges Material umfasst, das als Schicht, Beschichtung, Leiterbahn oder Ummantelung ausgebildet ist. Beispielsweise ist der gesamte Parallelpfad als durchgängiger Leiterwiderstand ausgebildet. Auf diese Weise kann der Lastwiderstand besonders kostengünstig ausgeführt werden.

Außerdem vorteilhaft ist, wenn der Leiterwiderstand auf der Oberfläche der Diode angeordnet und/oder ausgebildet ist. Auf diese Weise bildet die Diode ein Trägerelement für den Lastwiderstand und für die Ausbildung des Parallelpfades. Auch vorteilhaft ist, wenn der elektrische Schalter des Parallelpfades eingerichtet ist, zwischen einem Funkenabriss und einem erneuten Wiederaufladen des Primärkreises zu einem geeigneten Zeitpunkt geschaltet zu werden. Auf diese Weise ist der Schalter zu dem geeigneten Zeitpunkt in den geschlossenen Zustand schaltbar, wodurch der Parallelpfad für die Restenergie durchgeschaltet ist, so dass die Restenergie unter Umgehung der Diode an der Diode vorbeileitbar ist, was zu einer Auslöschung der Restenergie führt. Der Schalter des Parallelpfades kann beispielsweise ein Halbleiterschalter, insbesondere ein Transistor, sein.

Weiter vorteilhaft ist, wenn der Parallelpfad mit seinen Anschlussenden an die Anschlüsse der Diode angeschlossen ist.

Darüber hinaus vorteilhaft ist, dass die Restenergie zur Auslöschung über den Parallelpfad zu einer elektrischen Masse leitbar ist, insbesondere über den Primärkreis oder über einen Masseanschluss des Sekundärkreises.

Desweiteren vorteilhaft ist, dass die Sekundärspule ein dem Hochspannungsanschluss zugewandtes erstes Spulenende und ein dem Hochspannungsanschluss abgewandtes zweites Spulenende aufweist, wobei der Sekundärkreis einen am ersten Spulenende der Sekundärspule angeschlossenen Hochspannungspfad und einen am zweiten Spulenende der Sekundärspule angeschlossenen Massepfad aufweist. Erfindungsgemäß kann die Diode im Massepfad oder im Hochspannungspfad angeordnet sein.

Vorteilhaft ist, wenn die erfindungsgemäße Zündeinrichtung an einer Zündspule ausgebildet und damit in einer abgeschlossenen Baueinheit angeordnet ist. Die Integration der Zündeinrichtung in die Zündspule bietet Vorteile hinsichtlich der elektrischen Isolation und dem Bauraum.

### Zeichnung

Drei Ausführungsbeispiele der Erfindung sind in der Zeichnung vereinfacht dargestellt und in der nachfolgenden Beschreibung näher erläutert.
- Fig.1: zeigt eine erfindungsgemäße Zündeinrichtung gemäß einem ersten Ausführungsbeispiel mit einem Parallelpfad gemäß einer ersten Variante,
- Fig.2: eine erfindungsgemäße Zündeinrichtung gemäß dem ersten Ausführungsbeispiel nach Fig.1 mit einem Parallelpfad gemäß einer zweiten Variante,
- Fig.3: eine erfindungsgemäße Zündeinrichtung gemäß einem zweiten Ausführungsbeispiel mit einem Parallelpfad gemäß der ersten Variante und
- Fig.4: eine erfindungsgemäße Zündeinrichtung gemäß einem dritten Ausführungsbeispiel mit einem Parallelpfad gemäß der ersten Variante.

### Beschreibung der Ausführungsbeispiele

Fig.1 zeigt in Form eines Ersatzschaltbildes eine erfindungsgemäße Zündeinrichtung gemäß einem ersten Ausführungsbeispiel mit einem Parallelpfad gemäß einer ersten Variante.

Die erfindungsgemäße Zündeinrichtung 1 dient der Erzeugung einer elektrischen Hochspannung zur Erzeugung eines Zündfunkens zum Betreiben einer Brennkraftmaschine, beispielsweise einer wasserstoffbetriebenen Brennkraftmaschine. Die Brennkraftmaschine dient beispielsweise dem Antrieb eines Fahrzeugs.

Die erfindungsgemäße Zündeinrichtung 1 umfasst einen Transformator 2 mit einem Primärkreis 2.1 und einem Sekundärkreis 2.2. Der Primärkreis 2.1 weist eine Primärspule 3 auf. Der Sekundärkreis 2.2 umfasst eine mit der Primärspule 3 induktiv gekoppelte Sekundärspule 4, eine Diode 5 zur Einschaltfunkenunterdrückung und einen Hochspannungsanschluss 6 zum Anschließen an eine Zündkerze 7. Die erfindungsgemäße Zündeinrichtung 1 kann teilweise oder vollständig an einer Zündspule ausgeführt sein.

Erfindungsgemäß ist elektrisch parallel zu der Diode 5 des Sekundärkreises 2.2 ein Parallelpfad 10 ausgebildet ist, in dem gemäß der ersten Variante ein ohmscher Lastwiderstand 11 angeordnet ist und mittels dem Restenergie, insbesondere eine Restspannung, die nach einer Entladung der Zündeinrichtung 1 im Sekundärkreis 2.2 verbleibt, auslöschbar ist. Das Auslöschen der Restenergie geschieht, indem die Restenergie im Sekundärkreis 2.2 über den Parallelpfad 10 unter Umgehung der Diode 5 an der Diode 5 vorbeileitbar und zu einer elektrischen Masse leitbar ist. Nach dem ersten Ausführungsbeispiel kann die Restenergie die elektrische Masse über den Primärkreis 2.1 erreichen, beispielsweise über einen Niederspannungsanschluss 12 des Primärkreises 2.1. Der Niederspannungsanschluss 12 des Primärkreises 2.1 ist beispielsweise zum Anschluss an einen Pluspol einer Batterie des Fahrzeugs vorgesehen.

Der Parallelpfad 10 stellt daher eine zu jedem Zeitpunkt elektrisch durchleitende Verbindung für die Restenergie bereit, ohne die einschaltfunkenunterdrückende Wirkung der Diode 5 zu verlieren oder aufzuheben. Um dies zu erreichen, hat der ohmsche Lastwiderstand 11 des Parallelpfades 10 beispielsweise einen elektrischen Widerstand, der größer als 1 MOhm ist und der beispielsweise im Bereich zwischen 10MOhm und 100 MOhm liegt. Der ohmsche Lastwiderstand 11 des Parallelpfades 10 kann beispielsweise ein bedrahteter Widerstand, ein SMD-Widerstand oder ein Leiterwiderstand sein. Im Fall der Ausbildung des Lastwiderstandes 11 als Leiterwiderstand ist für den Leiterwiderstand ein elektrisch leitfähiges Material vorgesehen, das beispielsweise als Schicht, Beschichtung, Leiterbahn oder Ummantelung ausgebildet sein kann. Die Ummantelung kann beispielsweise ein elektrisch leitfähiger Schrumpfschlauch sein. Die Schicht, Beschichtung oder Leiterbahn kann beispielsweise aufgedruckt, aufgedampft oder durch Sputtern erzeugt sein. Der als Leiterwiderstand ausgeführte Lastwiderstand 11 kann beispielsweise auf der Oberfläche der Diode 5 bzw. an einem Diodenkörper der Diode 5 angeordnet und/oder ausgebildet sein.

Der Parallelpfad 10 kann mit seinen Anschlussenden 10.1 an die Anschlüsse 5.1 der Diode 5 angeschlossen sein. Der Leiterwiderstand kann beispielsweise auf der Oberfläche der Diode 5 entlang bis an die Anschlüsse 5.1 der Diode 5 reichen.

Die Sekundärspule 4 weist ein dem Hochspannungsanschluss 6 zugewandtes erstes Spulenende 4.1 und ein dem Hochspannungsanschluss 6 abgewandtes zweites Spulenende 4.2 auf, wobei der Sekundärkreis 2.2 einen am ersten Spulenende 4.1 der Sekundärspule 4 angeschlossenen Hochspannungspfad 13 und einen am zweiten Spulenende 4.2 der Sekundärspule 4 angeschlossenen Massepfad 14 aufweist.

Die Diode 5 kann im Sekundärkreis 2.2 an beliebiger Stelle, also im Massepfad 14 oder im Hochspannungspfad 13 angeordnet sein und weist jeweils den erfindungsgemäßen Parallelpfad 10 auf. Nach dem ersten Ausführungsbeispiel ist die Diode 5 im Massepfad 14 angeordnet, wobei der Massepfad 14 gemäß der sogenannten Sparschaltung an den Primärkreis 2.1 angeschlossen ist, indem ein Anschluss 5.1 der Diode 5 mit dem Niederspannungsanschluss 12 des Primärkreises 2.1 elektrisch verbunden ist.

Die Primärspule 3 des Primärkreises 2.1 weist ein erstes Spulenende 3.1 und ein zweites Spulenende 3.2 auf, wobei das erste Spulenende 3.1 mit dem Niederspannungsanschluss 12 elektrisch verbunden ist und wobei das zweite Spulenende 3.2 mit einer zum Schalten des Primärstroms im Primärkreis 2.1 vorgesehenen Zündungsendstufe 15 elektrisch verbunden oder elektrisch verbindbar ist. Die Zündungsendstufe 15 ist nach den Ausführungsbeispielen Teil der erfindungsgemäßen Zündeinrichtung 1, diese kann aber ausdrücklich auch außerhalb der Zündeinrichtung 1, beispielsweise in einem Motorsteuergerät ausgeführt sein. Die Zündungsendstufe 15 hat zusätzlich zum Anschluss an das zweite Spulenende 3.2 der Primärspule 3 einen Anschluss 15.1 zur Verbindung mit einer elektrischen Masse, beispielsweise einer Karosserie- oder Fahrzeugmasse.

Fig.2 zeigt eine erfindungsgemäße Zündeinrichtung gemäß dem ersten Ausführungsbeispiel nach Fig.1 mit einem Parallelpfad gemäß einer zweiten Variante.

Die Zündeinrichtung nach Fig.2 unterscheidet sich von der Zündeinrichtung nach Fig.1 lediglich in der Ausgestaltung des Parallelpfades 10. Nach der zweiten Variante ist in dem Parallelpfad 10 kein ohmscher Lastwiderstand 11, sondern ein elektrischer oder elektronischer Schalter 20 vorgesehen. Der Schalter 20 des Parallelpfades 10 ist dazu eingerichtet, zwischen einem Funkenabriss einer vorhergehenden Zündung und einem erneuten Wiederaufladen des Primärkreises 2.1 zu einem geeigneten Zeitpunkt in den geschlossenen Zustand geschaltet zu werden. Dadurch wird der Parallelpfad 10 zu dem geeigneten Zeitpunkt elektrisch durchgeschaltet, so dass zu dem geeigneten Zeitpunkt ein Auslöschen von Restenergie erreichbar ist. Der Schalter 20 kann beispielsweise ein Halbleiterschalter, insbesondere ein Transistor, sein.

Fig.3 zeigt in Form eines Ersatzschaltbildes eine erfindungsgemäße Zündeinrichtung gemäß einem zweiten Ausführungsbeispiel mit einem Parallelpfad gemäß der ersten Variante mit dem ohmschen Lastwiderstand.

Die Diode 5 ist nach dem zweiten Ausführungsbeispiel wie im ersten Ausführungsbeispiel im Massepfad 14 angeordnet. Erfindungsgemäß ist elektrisch parallel zu der Diode 5 des Sekundärkreises 2.2 der Parallelpfad 10 vorgesehen.

Das zweite Ausführungsbeispiel unterscheidet sich gegenüber dem ersten Ausführungsbeispiel nach Fig.1 lediglich darin, dass der Massepfad 14 nicht an den Primärkreis 2.1, sondern über einen Masseanschluss 17 an eine elektrische Masse, beispielsweise einer Fahrzeugmasse, angeschlossen ist.

Der erfindungsgemäße Parallelpfad 10 kann im zweiten Ausführungsbeispiel selbstverständlich auch gemäß der zweiten Variante mit dem Schalter 20 ausgebildet werden.

Fig.4 zeigt in Form eines Ersatzschaltbildes eine erfindungsgemäße Zündeinrichtung gemäß einem dritten Ausführungsbeispiel mit einem Parallelpfad gemäß der ersten Variante.

Das dritte Ausführungsbeispiel unterscheidet sich gegenüber dem zweiten Ausführungsbeispiel nach Fig.3 lediglich darin, dass die Diode 5 nicht im Massepfad 14, sondern im Hochspannungspfad 13 angeordnet ist. Erfindungsgemäß ist elektrisch parallel zu der Diode 5 des Sekundärkreises 2.2 der Parallelpfad 10 vorgesehen. Der Massepfad 14 ist im dritten Ausführungsbeispiel wie im zweiten Ausführungsbeispiel über den Masseanschluss 17 an eine elektrische Masse, beispielsweise einer Fahrzeugmasse, angeschlossen.

Der erfindungsgemäße Parallelpfad 10 kann im dritten Ausführungsbeispiel selbstverständlich auch gemäß der zweiten Variante mit dem Schalter 20 ausgebildet werden.

## Patentansprüche

1. Zündeinrichtung (1) für eine Brennkraftmaschine, insbesondere für eine wasserstoffbetriebene Brennkraftmaschine, mit einem Primärkreis (2.1) und einem Sekundärkreis (2.2), wobei
- der Primärkreis (2.1) eine Primärspule (3) aufweist, wobei
- der Sekundärkreis (2.2) eine mit der Primärspule (3) induktiv gekoppelte Sekundärspule (4), eine Diode (5) und einen Hochspannungsanschluss (6) zum Anschließen an eine Zündkerze (7) aufweist,
**dadurch gekennzeichnet, dass**
- die Diode (5) im Sekundärkreis (2.2) in einer Ausrichtung angeordnet ist, in der zur Einschaltfunkenunterdrückung der Stromfluss zur Zündkerze (7) verhindert wird,
- elektrisch parallel zu der Diode (5) des Sekundärkreises (2.2) ein Parallelpfad (10) ausgebildet ist, in dem ein ohmscher Lastwiderstand (11) angeordnet ist und mittels dem Restenergie, insbesondere Restspannung, die nach einer Entladung der Zündeinrichtung (1) im Sekundärkreis (2.2) verbleibt, auslöschbar ist, indem die Restenergie im Sekundärkreis (2.2) unter Umgehung der Diode (5) an der Diode (5) vorbeileitbar ist, und dass der
- ohmsche Lastwiderstand (11) des Parallelpfades (10) einen elektrischen Widerstand aufweist, der größer als 1 MOhm ist, der insbesondere im Bereich zwischen 10MOhm und 100 MOhm liegt.

2. Zündeinrichtung (1) für eine Brennkraftmaschine, insbesondere für eine wasserstoffbetriebene Brennkraftmaschine, mit einem Primärkreis (2.1) und einem Sekundärkreis (2.2), wobei
- der Primärkreis (2.1) eine Primärspule (3) aufweist, wobei
- der Sekundärkreis (2.2) eine mit der Primärspule (3) induktiv gekoppelte Sekundärspule (4), eine Diode (5) und einen Hochspannungsanschluss (6) zum Anschließen an eine Zündkerze (7) aufweist,
**dadurch gekennzeichnet, dass**
- die Diode (5) im Sekundärkreis (2.2) in einer Ausrichtung angeordnet ist, in der zur Einschaltfunkenunterdrückung der Stromfluss zur Zündkerze (7) verhindert wird,
- elektrisch parallel zu der Diode (5) des Sekundärkreises (2.2) ein Parallelpfad (10) ausgebildet ist, in dem ein elektrischer Schalter (20) angeordnet ist und mittels dem Restenergie, insbesondere Restspannung, die nach einer Entladung der Zündeinrichtung (1) im Sekundärkreis (2.2) verbleibt, auslöschbar ist, indem die Restenergie im Sekundärkreis (2.2) bei geschlossenem Schalter (20) unter Umgehung der Diode (5) an der Diode (5) vorbeileitbar ist.

3. Zündeinrichtung nach Anspruch 1, **dadurch gekennzeichnet, dass** der ohmsche Lastwiderstand (11) des Parallelpfades (10) ein bedrahteter Widerstand, ein SMD-Widerstand oder ein Leiterwiderstand ist.

4. Zündeinrichtung nach Anspruch 3, **dadurch gekennzeichnet, dass** der Leiterwiderstand ein elektrisch leitfähiges Material umfasst, das als Schicht, Beschichtung, Leiterbahn oder Ummantelung ausgebildet ist.

5. Zündeinrichtung nach einem der Ansprüche 3 oder 4, **dadurch gekennzeichnet, dass** der Leiterwiderstand auf der Oberfläche der Diode (5) angeordnet und/oder ausgebildet ist.

6. Zündeinrichtung nach Anspruch 2, **dadurch gekennzeichnet, dass** der elektrische Schalter (20) des Parallelpfades (10) eingerichtet ist, zwischen einem Funkenabriss und einem erneuten Wiederaufladen des Primärkreises (2.1) zu einem geeigneten Zeitpunkt geschaltet zu werden, wobei der Schalter (20) des Parallelpfades (10) insbesondere ein Halbleiterschalter, insbesondere ein Transistor, ist.

7. Zündeinrichtung nach einem der vorhergehenden Ansprüche, **dadurch gekennzeichnet, dass** der Parallelpfad (10) mit seinen Anschlussenden (10.1) an Anschlüsse (5.1) der Diode (5) angeschlossen ist.

8. Zündeinrichtung nach einem der vorhergehenden Ansprüche, **dadurch gekennzeichnet, dass** die Restenergie über den Parallelpfad (10) zu einer elektrischen Masse leitbar ist.

9. Zündeinrichtung nach einem der vorhergehenden Ansprüche, **dadurch gekennzeichnet, dass** die Sekundärspule (4) ein dem Hochspannungsanschluss (6) zugewandtes erstes Spulenende (4.1) und ein dem Hochspannungsanschluss (6) abgewandtes zweites Spulenende (4.2) aufweist, wobei der Sekundärkreis (2.2) einen am ersten Spulenende (4.1) der Sekundärspule (4) angeschlossenen Hochspannungspfad (13) und einen am zweiten Spulenende (4.2) der Sekundärspule (4) angeschlossenen Massepfad (14) aufweist, wobei die Diode (5) im Massepfad (14) oder im Hochspannungspfad (13) angeordnet ist.

10. Zündspule, die eine Zündeinrichtung nach einem der vorhergehenden Ansprüche umfasst.

## Claims

1. Ignition device (1) for an internal combustion engine, in particular for a hydrogen-operated internal combustion engine, having a primary circuit (2.1) and a secondary circuit (2.2), wherein
- the primary circuit (2.1) has a primary coil (3), wherein
- the secondary circuit (2.2) has a secondary coil (4) inductively coupled to the primary coil (3), a diode (5), and a high-voltage terminal (6) for connection to a spark plug (7),
**characterized in that**
- the diode (5) in the secondary circuit (2.2) is arranged in an orientation in which the current flow to the spark plug (7) is prevented in order to suppress the switch-on spark,
- a parallel path (10) is formed electrically in parallel with the diode (5) of the secondary circuit (2.2), in which parallel path an ohmic load resistor (11) is arranged and by means of which parallel path residual energy, in particular residual voltage, which remains in the secondary circuit (2.2) following discharge of the ignition device (1), can be extinguished, by virtue of the residual energy in the secondary circuit (2.2) being able to be guided past the diode (5), bypassing the diode (5), and **in that**
- the ohmic load resistor (11) of the parallel path (10) has an electric resistance that is greater than 1 MOhm, which is in particular in the range between 10 MOhm and 100 MOhm.

2. Ignition device (1) for an internal combustion engine, in particular for a hydrogen-operated internal combustion engine, having a primary circuit (2.1) and a secondary circuit (2.2), wherein
- the primary circuit (2.1) has a primary coil (3), wherein
- the secondary circuit (2.2) has a secondary coil (4) inductively coupled to the primary coil (3), a diode (5), and a high-voltage terminal (6) for connection to a spark plug (7),
**characterized in that**
- the diode (5) in the secondary circuit (2.2) is arranged in an orientation in which the current flow to the spark plug (7) is prevented in order to suppress the switch-on spark,
- a parallel path (10) is formed electrically in parallel with the diode (5) of the secondary circuit (2.2), in which parallel path an electrical switch (20) is arranged and by means of which parallel path residual energy, in particular residual voltage, which remains in the secondary circuit (2.2) following discharge of the ignition device (1), can be extinguished, by virtue of the residual energy in the secondary circuit (2.2) being able to be guided past the diode (5), bypassing the diode (5), when the switch (20) is closed.

3. Ignition device according to Claim 1, **characterized in that** the ohmic load resistor (11) of the parallel path (10) is a wired resistor, an SMD resistor or a conductor resistor.

4. Ignition device according to Claim 3, **characterized in that** the conductor resistor comprises an electrically conductive material formed as a layer, coating, conductor track or sheath.

5. Ignition device according to either one of Claims 3 and 4, **characterized in that** the conductor resistor is arranged and/or formed on the surface of the diode (5).

6. Ignition device according to Claim 2, **characterized in that** the electrical switch (20) of the parallel path (10) is configured to be switched between a spark break and a recharging of the primary circuit (2.1) at a suitable time, wherein the switch (20) of the parallel path (10) is in particular a semiconductor switch, in particular a transistor.

7. Ignition device according to any one of the preceding claims, **characterized in that** the parallel path (10) is connected by way of its terminal ends (10.1) to terminals (5.1) of the diode (5).

8. Ignition device according to any one of the preceding claims, **characterized in that** the residual energy can be conducted to an electrical earth via the parallel path (10).

9. Ignition device according to any one of the preceding claims, **characterized in that** the secondary coil (4) has a first coil end (4.1) facing the high-voltage terminal (6) and a second coil end (4.2) facing away from the high-voltage terminal (6), wherein the secondary circuit (2.2) has a high-voltage path (13) connected to the first coil end (4.1) of the secondary coil (4) and an earth path (14) connected to the second coil end (4.2) of the secondary coil (4), wherein the diode (5) is arranged in the earth path (14) or in the high-voltage path (13).

10. Ignition coil, comprising an ignition device according to any one of the preceding claims.

## Revendications

1. Dispositif d'allumage (1) destiné à un moteur à combustion interne, plus particulièrement à un moteur à combustion interne alimenté par de l'hydrogène, comprenant un circuit primaire (2.1) et un circuit secondaire (2.2),
- le circuit primaire (2.1) comportant une bobine primaire (3),
- le circuit secondaire (2.2) comportant une bobine secondaire (4) couplée par induction à la bobine primaire (3), une diode (5) et un connecteur haute tension (6) destiné à être connecté à une bougie d'allumage (7),
**caractérisé en ce que**
- la diode (5) est disposée dans le circuit secondaire (2.2) dans une orientation dans laquelle le passage de courant vers la bougie d'allumage (7) est empêché pour supprimer l'étincelle de démarrage,
- un chemin parallèle (10) est formé électriquement en parallèle avec la diode (5) du circuit secondaire (2.2), dans lequel est disposée une résistance de charge ohmique (11) et au moyen duquel une énergie résiduelle, en particulier une tension résiduelle, qui reste dans le circuit secondaire (2.2) à la suite d'une décharge du dispositif d'allumage (1), peut être éteinte, par injection de l'énergie résiduelle dans le circuit secondaire (2.2) au-delà de la diode (5), en contournant la diode (5), et **en ce que**
- la résistance de charge ohmique (11) du chemin parallèle (10) présente une résistance électrique qui est supérieure à 1 MOhm, qui est en particulier dans la plage comprise entre 10 MOhm et 100 MOhm.

2. Dispositif d'allumage (1) destiné à un moteur à combustion interne, plus particulièrement à un moteur à combustion interne alimenté par de l'hydrogène, comprenant un circuit primaire (2.1) et un circuit secondaire (2.2),
- le circuit primaire (2.1) comportant une bobine primaire (3),
- le circuit secondaire (2.2) comportant une bobine secondaire (4) couplée par induction à la bobine primaire (3), une diode (5) et un connecteur haute tension (6) destiné à être connecté à une bougie d'allumage (7),
**caractérisé en ce que**
- la diode (5) est disposée dans le circuit secondaire (2.2) dans une orientation dans laquelle le passage de courant vers la bougie d'allumage (7) est empêché pour supprimer l'étincelle de démarrage,
- un chemin parallèle (10) est formé électriquement en parallèle avec la diode (5) du circuit secondaire (2.2), dans lequel est disposé un commutateur électrique (20) et au moyen duquel une énergie résiduelle, en particulier une tension résiduelle, qui reste dans le circuit secondaire (2.2) à la suite d'une décharge du dispositif d'allumage (1), peut être éteinte, par injection de l'énergie résiduelle dans le circuit secondaire (2.2) au-delà de la diode (5) lorsque le commutateur (20) est fermé, en contournant la diode (5).

3. Dispositif d'allumage selon la revendication 1, **caractérisé en ce que** la résistance de charge ohmique (11) du chemin parallèle (10) est une résistance câblée, une résistance SMD ou une résistance de conducteur.

4. Dispositif d'allumage selon la revendication 3, **caractérisé en ce que** la résistance de conducteur comprend un matériau électriquement conducteur qui est réalisé sous forme de couche, de revêtement, de piste conductrice ou de gaine.

5. Dispositif d'allumage selon l'une quelconque des revendications 3 ou 4, **caractérisé en ce que** la résistance de conducteur est disposée et/ou formée sur la surface de la diode (5).

6. Dispositif d'allumage selon la revendication 2, **caractérisé en ce que** le commutateur électrique (20) du chemin parallèle (10) est conçu pour être commuté entre une rupture d'étincelle et une nouvelle recharge du circuit primaire (2.1) à un moment approprié, le commutateur (20) du chemin parallèle (10) étant en particulier un commutateur à semi-conducteur, en particulier un transistor.

7. Dispositif d'allumage selon l'une quelconque des revendications précédentes, **caractérisé en ce que** le chemin parallèle (10) est connecté par ses extrémités de connexion (10.1) à des bornes (5.1) de la diode (5).

8. Dispositif d'allumage selon l'une quelconque des revendications précédentes, **caractérisé en ce que** l'énergie résiduelle peut être acheminée par l'intermédiaire du chemin parallèle (10) vers une masse électrique.

9. Dispositif d'allumage selon l'une quelconque des revendications précédentes, **caractérisé en ce que** la bobine secondaire (4) présente une première extrémité de bobine (4.1) tournée vers le connecteur haute tension (6) et une deuxième extrémité de bobine (4.2) tournée à l'opposé du connecteur haute tension (6), le circuit secondaire (2.2) comportant un chemin haute tension (13) connecté à la première extrémité de bobine (4.1) de la bobine secondaire (4) et un chemin de masse (14) connecté à la deuxième extrémité de bobine (4.2) de la bobine secondaire (4), la diode (5) étant disposée dans le chemin de masse (14) ou dans le chemin haute tension (13).

10. Bobine d'allumage, qui comprend un dispositif d'allumage selon l'une quelconque des revendications précédentes.
